# EUROPÄISCHE PATENTSCHRIFT

(11) **EP 0 163 927 B1**
(45) Veröffentlichungstag und Bekanntmachung des Hinweises auf die Patenterteilung: **31.05.1989**
(21) Anmeldenummer: 85105200.1
(22) Anmeldetag: 29.04.1985
(51) Int. Cl.: E06B 9/206

(54) **Antrieb für die Aufzugswelle eines Stores**
Drive for the raising shaft of a blind
Actionnement pour l'arbre de levage d'un store

(30) Priorität: 04.06.1984 CH 2706/84
(43) Veröffentlichungstag der Anmeldung: 11.12.1985
(73) Patentinhaber: Emil Schenker AG, CH-5012 Schönenwerd (CH)
(72) Erfinder: Manta, Carlo, CH-5012 Schönenwerd (CH); Rettig, Hansjörg, CH-6231 Schlierbach (CH)
(74) Vertreter: Fillinger, Peter, Dr.

(56) Entgegenhaltungen:
- EP-A- 0 096 664
- DE-A- 2 620 808
- DE-A- 3 211 506

## Beschreibung

Die vorliegende Erfindung bezieht sich auf einen Antrieb für die Aufzugswelle eines Stores gemäss dem Oberbegriff des Anspruchs 1.

Ein derartiger Antrieb ist aus der DE-A1-2 620 808 bekannt. Mit diesem ist es möglich vergleichsweise schwere Rolladenpanzer mit zumutbarem Kraftaufwand zu heben und zu senken. Diese vorbekannte Druckschrift zeigt zwei Ausführungsformen solcher Antriebe. Bei der ersten ist der Innenzahnkranz und bei der zweiten der Planetenradträger feststehend angeordnet. Bei beiden Ausführungsformen ist der Innenzahnkranz vom Kugelkettenrad getrennt. Sie liegen nebeneinander. Ebenfalls getrennt ist die Kupplung. Diese Teile sind in Richtung der Aufzugswelle nebeneinander angeordnet, wodurch sowohl in radialer als auch in achsialer Richtung grosse Getriebeabmessungen entstehen. Zudem erfordern solche Getriebe mehr Einzelteile, was ihre Herstellung einschliesslich ihres Zusammenbaus verteuert.

Die vorliegende Erfindung stellt sich die Aufgabe, ein Antrieb der erwähnten Art derart zu verbessern, dass unter Wahrung des Vorteils einer geringen Aufziehkraft die Baugrösse des Antriebs möglichst klein gestaltet werden kann.

Erfindungsgemäss wird diese Aufgabe gelöst durch die kennzeichnenden Merkmale des Anspruchs 1.

Anhand der beiliegenden schematischen Zeichnung wird die Erfindung beispielsweise erläutert. Es zeigen:
Fig. 1 einen Schnitt längs der Linie I - in Fig. 2,
Fig. 2 einen Schnitt längs der Linie 11 - 11 in Fig. 1 und
Fig. 3 einen Schnitt längs der Linie 111 - 111 in Fig. 2.

Das Ende einer Aufzugswelle 1 eines Stores oder Rolladens ist drehbar in einem Antriebsgehäuse 2 gelagert. Das Gehäuse 2 weist einen Deckel 3 mit einem nach innen weisenden Lagerauge 4 auf, das mit einem Aussenzahnkranz 5 versehen ist.

Der Deckel 3 ist fest mit dem Gehäusekörper 6 verbunden. Im Gehäuse 2 ist ein Kugelkettenrad 7 drehbar gelagert, das als Ring mit einem Innenzahnkranz 8 ausgebildet ist. Innerhalb des Kugelkettenrades 7 ist achsial zur Aufzugswelle 1 ein scheibenförmiges Organ 9 angeordnet, welches, mindestens eines, vorzugsweise drei Planetenritzel 10 trägt, die daran drehbar gelagert sind. Die Planetenritzel 10 kämmen einerseits mit dem Aussenzahnkranz 5 und anderseits mit dem Innenzahnkranz 8. Wird das Kugelkettenrad 7 gedreht, laufen die Planetenritzel 10 auf dem Aussenzahnkranz 5 ab und drehen das Organ 9 mit kleinerer Umfangsgeschwindigkeit als das Kugelkettenrad 7 mit. Das Untersetzungsverhältnis beträgt in etwa 1 : 1.8. In das Gehäuse 2 ist weiter eine Bremsbüchse 11 fest eingesetzt, die eine zylindrische Innenfläche bildet. In die Bremsbüchse 11 achsial eingesetzt ist eine Schraubenbremsfeder 12, deren Enden 13 nach innen abgewinkelt sind.

Achsial in die Schraubenfeder 12 ist weiter ein Mitnehmer 14 eingesetzt, der eine nach innen vorspringende Rippe 15 aufweist, die in eine Längsnut 16 der Aufzugswelle 1 eingreift. Der Mitnehmer 14 ist daher mit der Aufzugswelle 1 drehfest verbunden. Die Enden 13 der Schraubenfeder 12 liegen zwischen den Enden des im Querschnitt ringsegmentförmigen Mitnehmers 14. Zwischen die beiden Enden 13 greift ein Arm 17 des scheibenförmigen Organs 9 und liegt im Drehweg des Mitnehmers 14.

Bei stillstehendem Kugelkettenrad 7 erzeugt ein auf die Aufzugswelle 1 wirkender Lamellenpanzer ein Drehmoment, das die Aufzugswelle 1 und den Mitnehmer 14 drehen will. Dadurch kommt der Mitnehmer 14 mit einem der Federenden 13 in Anschlag und weitet die Schraubenfeder 12 derart aus, dass diese gegen die Bremsbüchse 11 drückt und die Aufzugswelle 1 bremst. Wird das Kugelkettenrad 7 gedreht, dreht sich das Organ 9 mit und der Arm 17 kommt mit einem der Federenden 13 in Anschlag, lockert die Bremse und trifft dann auf den Mitnehmer 14 und dreht nun die Aufzugswelle 1 mit. Sobald das Drehen des Kugelkettenrades 7 unterbrochen wird, drückt der Mitnehmer 14 wieder auf eines der Federenden 13 und verhindert eine Drehung der Aufzugswelle 1 relativ zum Gehäuse 2.

## Patentansprüche

1. Antrieb für die Aufzugswelle eines Stores oder Rolladens mit einem mittels eines Stranges antreibbaren, in einem ortsfest anzuordnenden Gehäuse (2) drehbar gelagerten Rad (7), das mittels eines Planetengetriebes getrieblich mit einem drehfest auf der Aufzugswelle (1) aufsetzbaren Mitnehmer (14, 15) verbunden ist, wobei eine an einer gehäusefesten Zylinderfläche (11) reibende, den Mitnehmer (14, 15) achsial umgebende Schraubenfederbremse (12) ein Verdrehen des Mitnehmers (14, 15) relativ zum Rad (7) verhindert und wobei weiter ein mit dem Rad (7) drehendes Organ (9) in den Drehweg des Mitnehmers (14, 15) eingreift und beim Drehen des Rades (7) die Schraubenfederbremse (12) löst, dadurch gekennzeichnet, dass das Rad (7) einen Innenzahnkranz (8) aufweist, der mit wenigstens einem Planetenritzel (10) kämmt, welches drehbar am plattenförmigen, zum Rad achsialen Organ (9) gelagert ist und welches auf einem gehäusefesten, zum Innenzahnkranz (8) konzentrischen, gehäusefesten Zahnkranz (5) abläuft.

2. Antrieb nach Anspruch 1, dadurch gekennzeichnet, dass das Organ (9) einen plattenförmigen, innerhalb des Rades (7) angeordneten und die Planetenritzel (10) tragenden Teil sowie einen formschlüssig in den Mitnehmer (14, 15) greifenden Arm (17) aufweist, den die Enden (13) der Schraubenfederbremse (12) seitlich übergreifen.

## Claims

1. Drive for the winding spindle of a curtain or roller blind having a wheel (7) which can be driven by means of a cord, is rotatably mounted in a housing (2), which is to be arranged in a stationary manner, and is connected through gearing by means of a planetary gear unit with a cam (14, 15) which can be mounted on the winding spindle (1) in a manner secure against rotation, with a helical spring brake (12), which rubs on a cylindrical surface (11) secure with respect to the housing and axially surrounds the cam (14, 15), preventing the cam (14, 15) from turning relative to the wheel (7) and with, further, an element (9) which turns with the wheel (7) interfering with the path of rotation of the cam (14, 15) and releasing the helical spring brake (12) upon rotation of the wheel (7), characterised in that the wheel (7) has an inner ring gear (8) which mates with at least one planet pinion (10) which is rotatably mounted on the plate-like element (9) axial to the wheel and which operates a ring gear (5) which is secure with respect to the housing, is concentric to the internally toothed ring gear (8) and is secure with respect to the housing (sic).

2. Drive according to claim 1, characterised in that the element (9) has a plate-like part, which is arranged inside the wheel (7) and supports the planet pinion (10), and also has an arm (17) which engages the cam (14, 15) in a form-locking manner and which the ends (13) of the helical spring brake (12) overlap at the side.

## Revendications

1. Mécanisme d'entraînement pour l'arbre de remontée d'un store ou d'un volet roulant, comportant une roue (7) pouvant être entraînêe au moyen d'une corde et montée à rotation dans un carter (2) devant être disposé fixe in situ, laquelle roue est reliée en entraînement au moyen d'un engrenage planétaire à un entraîneur (14,15) devant être monté sur l'arbre de remontée (1) solidaire en rotation de celui-ci, mécanisme dans lequel un frein à ressort hélicoïdal (12), frottant sur une surface cylindrique (11) solidaire du carter et entourant axialement l'entraîneur (14, 15) empêche l'entraîneur (14, 15) de tourner par rapport à la roue (7), et dans lequel en outre un organe (9) tournant avec la roue (7) pénètre dans la trajectoire de rotation de l'entraîneur (14, 15) et, lors de la rotation de la roue (7) libère le frein à ressort hélicoïdal (12), caractérisé en ce que la roue (7) comporte une couronne dentée intérieure (8) engrenant avec au moins un pignon satellite (10) qui est monté rotatif sur l'organe (9) en forme de plaque coaxiale à la roue, et qui roule sur une couronne dentée (5) concentrique à la couronne dentée intérieure (8) et solidaire du carter.

2. Mécanisme d'entraînement selon la revendication 1, caractérisé en ce que l'organe (9) comporte une partie en forme de plaque disposée à l'intérieur de la roue (7) et portant les pignons satellites (10), ainsi qu'un bras (17) pénétrant par coopération de formes dans l'entraîneur (14, 15) que recouvrent latéralement les extrémités (13) du frein à ressort hélicoïdal (12).
